# EUROPÄISCHE PATENTSCHRIFT

(11) **EP 2 622 140 B1**
(45) Veröffentlichungstag und Bekanntmachung des Hinweises auf die Patenterteilung: **15.04.2015**
(21) Anmeldenummer: 11752491.8
(22) Anmeldetag: 02.09.2011
(51) Int. Cl.: E01B 27/16, E01B 27/17

(54) **STOPFMASCHINE**
TAMPING MACHINE
MACHINE À BOURRER

(30) Priorität: 27.09.2010 AT 16082010
(43) Veröffentlichungstag der Anmeldung: 07.08.2013
(73) Patentinhaber: Plasser & Theurer Export von Bahnbaumaschinen Gesellschaft m.b.H., 1010 Wien (AT)
(72) Erfinder: THEURER, Josef, A-1010 Wien (AT); WÖRGÖTTER, Herbert, A-4210 Gallneukirchen (AT)
(86) Internationale Anmeldenummer: PCT/EP2011/004432
(87) Internationale Veröffentlichungsnummer: WO 2012/041439

(56) Entgegenhaltungen:
- AT-B- 287 041
- AT-B- 400 590
- DE-A1- 1 708 649
- US-A1- 2004 003 750

## Beschreibung

Die Erfindung betrifft eine Stopfmaschine mit einem durch Schienenfahrwerke auf einem Gleis verfahrbaren Maschinenrahmen und einem zwischen den Schienenfahrwerken angeordneten Stopfaggregat und einem diesem - bezüglich einer Arbeitsrichtung - vorgeordneten Gleishebeaggregat.

Bei derartigen Stopfmaschinen wird der durch das Gleishebeaggregat während der Unterstopfung zur Lagekorrektur anzuhebende Abschnitt des Gleises durch die auf diesem aufliegenden Schienenfahrwerke begrenzt. Aus dem Abstand der beiden Schienenfahrwerke zueinander ergibt sich eine maximal zulässige Hubhöhe des Gleises, bei der der auf die Schienen und Gleiskomponenten einwirkende Stress noch innerhalb der erlaubten Toleranzgrenzen liegt.

Aus AT-B 287 041 ist bereits eine Stopfmaschine bekannt, bei der die Distanz zwischen dem in Arbeitsrichtung vorderen Schienenfahrwerk und den zur Korrektur der Gleislage dienenden Werkzeugen bzw. dem hinteren Schienenfahrwerk und damit die maximale Hubhöhe variabel ist. Zu diesem Zweck ist das vordere Schienenfahrwerk auf dem Maschinenrahmen in dessen Längsrichtung verschiebbar gelagert.

Die Aufgabe der vorliegenden Erfindung liegt nun in der Schaffung einer Stopfmaschine der eingangs genannten Art, die eine besonders einfach durchführbare Veränderung der Länge des Gleishebeabschnittes ermöglicht.

Diese Aufgabe wird erfindungsgemäß mit einer Stopfmaschine der gattungsgemäßen Art dadurch gelöst, dass zwischen dem Stopfaggregat und dem in Bezug auf die Arbeitsrichtung hinteren Schienenfahrwerk ein Schienenräder aufweisendes Hilfsfahrwerk vorgesehen ist, das wahlweise durch einen Antrieb von einer auf dem Gleis aufliegenden Arbeitsposition in eine vom Gleis distanzierte Ruheposition überstellbar ist.

Bei einer derart ausgebildeten Stopfmaschine kann der Abstand zwischen den - den Gleishebeabschnitt begrenzenden - Fahrwerksauflagerpunkten auf besonders rasche und effektive Weise geändert werden. Der für diese Umstellung nötige Zeitaufwand bzw. auch der materielle Aufwand beschränken sich dabei auf ein absolutes Minimum. Ein weiterer Vorteil liegt darin, dass die erfindungsgemäßen Merkmale eine konstruktiv einfache Ausbildung der Maschine bei kompakter Baulänge ermöglichen.

Weitere Vorteile der Erfindung ergeben sich aus den Unteransprüchen und der Zeichnungsbeschreibung.

Im Folgenden wird die Erfindung anhand eines in der Zeichnung dargestellten Ausführungsbeispieles näher beschrieben, wobei Fig. 1 eine Seitenansicht einer erfindungsgemäß ausgebildeten Stopfmaschine und Fig. 2 eine vergrößerte Ansicht eines Hilfsfahrwerks zeigt.

Eine in Fig. 1 dargestellte Stopfmaschine 1 weist einen Maschinenrahmen 2 auf, der anhand von zwei endseitig an diesem angeordneten Schienenfahrwerken 3 auf einem Gleis 4 verfahrbar gelagert und mit einem Motor 5, Fahrantrieb 6 sowie einer Arbeitskabine 7 ausgestattet ist. Ein Pfeil zeigt die Arbeitsrichtung 8 der Maschine 1 an.

In einem nach oben gekröpften Bereich des Maschinenrahmens 2 ist zwischen den Schienenfahrwerken 3 ein mittels eines Antriebs 9 höhenverstellbares Stopfaggregat 10 vorgesehen. Ein diesem bezüglich der Arbeitsrichtung 8 vorgeordnetes Gleishebeaggregat 11 ist mit dem Maschinenrahmen 2 höhen- und seitenverstellbar verbunden und mit an das Gleis 4 anlegbaren Hebewerkzeugen 12 ausgestattet. Ein Bezugssystem 13 für die Messung der Gleislage weist auf dem Gleis 4 abrollbare Messachsen 14 auf.

Zwischen dem Stopfaggregat 10 und dem - in Bezug auf die Arbeitsrichtung 8 - hinteren Schienenfahrwerk 3 ist ein (in Fig. 2 in größerem Detail ersichtliches) Hilfsfahrwerk 15 vorgesehen. Dieses ist am hinteren Schienenfahrwerk 3 mittels einer Anlenkung 17 angelenkt und weist auf dem Gleis 4 abrollbare Schienenräder 16 in Form von Spurkranzrollen 19 auf. Dabei ist jedes Hilfsfahrwerk 15 aus zwei bezüglich einer Maschinenlängsrichtung hintereinander angeordneten Spurkranzrollen 19 gebildet.

Weiters ist das Hilfsfahrwerk 15 durch einen Antrieb 18 zur Höhenverstellung mit dem Maschinenrahmen 2 verbunden. Dieser Antrieb 18 ermöglicht eine wahlweise Überstellung des Hilfsfahrwerks 15 von einer auf dem Gleis 4 aufliegenden Arbeitsposition in eine vom Gleis 4 in vertikaler Richtung distanzierte Ruheposition. Die - in der Zeichnung in Fig. 1 dargestellte - abgesenkte Arbeitsposition des Hilfsfahrwerks 15 dient zum regulären Stopfeinsatz, bei dem das Gleis 4 im Bereich eines mit A bezeichneten Gleishebeabschnittes im Rahmen einer Korrektur der Gleislage hoch zu heben ist. Hierbei wird das Gleis 4 unmittelbar hinter dem Stopfbereich vom auflastenden Fahrwerk 15 in vorteilhafter Weise unverrückbar festgehalten.

Im Falle des Einsatzes der Stopfmaschine 1 nach einer Neueinschotterung bzw. Neuverlegung eines Gleises sind jedoch größere Hubhöhen zu bewältigen, für die die Länge des Gleishebeabschnittes A nicht ausreichend ist. Dann wird das Hilfsfahrwerk 15 mittels des Antriebs 18 in die - in Fig. 2 gezeigte - Ruheposition hochgehoben, wodurch der längere Gleishebeabschnitt B zur Anwendung kommt. Dieser erlaubt nun eine größere Hubhöhe für das zu korrigierende Gleis 4.

Die Ruheposition des Hilfsfahrwerkes 15 wird auch während der Überstellungsfahrt der Stopfmaschine 1 vom bzw. zum Einsatzort eingenommen.

## Patentansprüche

1. Stopfmaschine mit einem durch Schienenfahrwerke (3) auf einem Gleis (4) verfahrbaren Maschinenrahmen (2) und einem zwischen den Schienenfahrwerken (3) angeordneten Stopfaggregat (10) und einem diesem - bezüglich einer Arbeitsrichtung (8) - vorgeordneten Gleishebeaggregat (11), **dadurch gekennzeichnet, dass** zwischen dem Stopfaggregat (10) und dem in Bezug auf die Arbeitsrichtung (8) hinteren Schienenfahrwerk (3) ein Schienenräder (16) aufweisendes Hilfsfahrwerk (15) vorgesehen ist, das wahlweise durch einen Antrieb (18) von einer auf dem Gleis (4) aufliegenden Arbeitsposition in eine vom Gleis (4) distanzierte Ruheposition überstellbar ist.

2. Stopfaggregat nach Anspruch 1, **dadurch gekennzeichnet, dass** das Hilfsfahrwerk (15) am hinteren Schienenfahrwerk (3) angelenkt und durch den Antrieb (18) zur Höhenverstellung mit dem Maschinenrahmen (2) verbunden ist.

3. Stopfaggregat nach Anspruch 1, **dadurch gekennzeichnet, dass** jedes Hilfsfahrwerk (15) aus zwei bezüglich einer Maschinenlängsrichtung hintereinander angeordneten Spurkranzrollen (19) gebildet ist.

## Claims

1. A tamping machine including a machine frame (2) mobile by means of on-track undercarriages (3) on a track (4), a tamping unit (10) arranged between the on-track undercarriages (3), and a track lifting unit (11) preceding the tamping unit (10) with respect to a working direction (8), **characterized in that** an auxiliary undercarriage (15) having rail wheels (16) is provided between the tamping unit (10) and the rear on-track undercarriage (3) with respect to the working direction (8), said auxiliary undercarriage (15) being designed to be transferred by a drive (18), as desired, from a from a work position resting on the track (4) into an inoperative position spaced from the track (4).

2. A tamping unit according to claim 1, **characterized in that** the auxiliary undercarriage (15) is articulatedly linked to the rear on-track undercarriage (3) and connected for vertical adjustment by means of the drive (18) to the machine frame (2).

3. A tamping unit according to claim 1, **characterized in that** each auxiliary undercarriage (15) is formed by two flanged rollers (19) arranged one following the other with respect to a longitudinal direction of the machine.

## Revendications

1. Machine de bourrage avec un châssis de machine (2) pouvant être déplacé par des mécanismes de roulement ferroviaires (3) sur une voie ferrée (4) et un module de bourrage (10) disposé entre les mécanismes de roulement ferroviaires (3) et un module de nivelage (11) disposé en amont de celui-ci, par rapport à un sens de travail (8), **caractérisée en ce qu'**un mécanisme de roulement auxiliaire (15) présentant des roues ferroviaires (16) est prévu entre le module de bourrage (10) et le mécanisme de roulement ferroviaire arrière (3) par rapport au sens de travail (8), lequel peut être transféré au choix par un entraînement (18) d'une position de travail reposant sur la voie ferrée (4) dans une position de repos écartée de la voie ferrée (4).

2. Module de bourrage selon la revendication 1, **caractérisé en ce que** le mécanisme de roulement auxiliaire (15) est articulé au mécanisme de roulement ferroviaire arrière (3) et relié au châssis de machine (2) par l'entraînement (18) pour le réglage en hauteur.

3. Module de bourrage selon la revendication 1, **caractérisé en ce que** chaque mécanisme de roulement auxiliaire (15) est formé de deux rouleaux de boudin (19) disposés l'un derrière l'autre par rapport à une direction longitudinale de la machine.
